# DEMANDE DE BREVET EUROPEEN

(11) **EP 4 737 618 A1**
(43) Date de publication de la demande: **06.05.2026**
(21) Numéro de dépôt: 25211160.4
(22) Date de dépôt: 24.10.2025
(51) Int. Cl.: C25D 1/00

(54) **PROCÉDÉ DE FABRICATION D'UN MOULE DE GALVANOPLASTIE D'UNE PIÈCE D HORLOGERIE OU DE JOAILLERIE**

(30) Priorité: 30.10.2024 EP 24209911
(71) Demandeur: Richemont International S.A., 1752 Villars-sur-Glâne (CH)
(72) Inventeur: OULEVEY, Zoé, 1188 Saint-George (CH); MONTINARO, Enrica, 3012 Berne (CH); CHABART, Mickaël, 2014 Fleurier (CH)
(74) Mandataire: Novagraaf International SA

(57) **Abrégé**

L'invention concerne un procédé de fabrication d'un moule d'une pièce (50) d'horlogerie ou de joaillerie, comprenant les étapes consistant à :
- se munir d'un substrat de base (10),
- déposer au moins une couche de résine photosensible (20),
- irradier la résine photosensible (20),

caractérisé en ce que l'irradiation de la résine photosensible (20) comprend : une première phase avec :
- positionner un masque (30) entre une source d'irradiation et la résine photosensible (20),
- irradier une première portion (21) de la résine photosensible (20) au travers du masque (30),

une deuxième phase avec :
- irradier au moins une deuxième portion (22) de la résine photosensible (20) en imposant un déplacement relatif entre un faisceau d'irradiation et la résine photosensible (20).

## Description

### Domaine technique de l'invention

La présente invention concerne de manière générale la fabrication de moules de galvanoplastie ou de croissance métallique d'une pièce d'horlogerie ou d'une pièce de joaillerie.

### État de la technique

Il est connu dans les procédés de fabrication de moules de galvanoplastie ou de croissance métallique d'interposer un masque (typiquement une plaque transparente à un rayonnement lumineux revêtue d'un film métallique ensuite gravé) entre une source lumineuse et la résine photosensible. Cependant, un tel masque requiert une fabrication spécifique et on doit changer de masque à chaque fois que l'on veut fabriquer un moule pour une nouvelle pièce d'horlogerie ou une nouvelle pièce de joaillerie, ce qui nuit évidemment à la flexibilité du procédé de fabrication et/ou augmente les coûts de fabrication.

Il est également connu dans l'art antérieur WO 2023/012035 A1 de pouvoir irradier de la résine photosensible avec un rayon laser ou un faisceau d'électrons. En contrepartie, cette manière de faire nécessite un temps important pour irradier totalement la surface désirée de la résine photosensible.

### Exposé de l'invention

Un but de la présente invention est de répondre aux inconvénients de l'art antérieur mentionnés ci-dessus et en particulier, tout d'abord, de proposer un procédé de fabrication d'un moule de galvanoplastie ou de croissance métallique d'une pièce d'horlogerie ou d'une pièce de joaillerie qui permette de fabriquer ensuite une pièce d'horlogerie ou une pièce de joaillerie avec une grande précision, et/ou qui soit flexible, et/ou qui soit rapide, et/ou qui permette de changer de référence de fabrication sans surcoûts importants.

Pour cela un premier aspect de l'invention concerne un procédé de fabrication d'un moule de galvanoplastie ou de croissance métallique d'une pièce d'horlogerie ou d'une pièce de joaillerie, comprenant les étapes consistant à :
- se munir d'un substrat de base,
- déposer au moins une couche de résine photosensible sur le substrat de base,
- irradier la résine photosensible,
caractérisé en ce que l'irradiation de la résine photosensible comprend au moins deux phases distinctes d'irradiation pouvant être interverties et consistant à :
dans une première phase dite phase de base :
   - positionner un masque entre une source d'irradiation et la résine photosensible,
   - irradier une première portion dite portion de base de la résine photosensible au travers du masque,
dans une deuxième phase dite phase spécifique :
   - irradier au moins une deuxième portion dite portion spécifique de la résine photosensible en irradiant de manière directe la résine, par exemple en imposant un déplacement relatif entre un faisceau d'irradiation et la résine photosensible.

Selon la mise œuvre ci-dessus, le procédé comprend une première phase dite phase de base qui consiste à irradier en une seule fois une première portion de la résine photosensible, avec une technologie de masquage, ce qui permet d'irradier une grande surface en une seule fois et rapidement. La première portion dite portion de base peut être une portion commune à plusieurs moules distincts ou empreintes distinctes. De plus, une deuxième phase dite phase spécifique est prévue, avec l'irradiation d'une deuxième portion de la résine photosensible par un faisceau mobile relativement à la résine, ce qui permet de former un motif spécifique et/ou précis, sans nécessiter la fabrication d'un masque spécifique. La deuxième portion dite portion spécifique peut être une portion spécifique ou dédiée ou particulière à un moule ou à une empreinte parmi plusieurs moules distincts ou empreintes distinctes. Ainsi, le procédé comprend :
- l'irradiation d'une première portion de résine avec un masque, en une seule exposition, ou avec un seul flash d'irradiation, et très rapide,
- l'irradiation d'une deuxième portion de résine avec un faisceau d'irradiation, pour former des détails particuliers, spécifiques, précis. Cette combinaison permet d'offrir les avantages de vitesse de fabrication (première phase) et de personnalisation, modification, précision de gravure (deuxième phase). Le procédé est plus flexible qu'un procédé de masquage traditionnel tout en étant plus rapide qu'un procédé d'écriture directe avec un faisceau qui doit balayer et irradier toute la pièce. En particulier, on peut utiliser un même masque sur deux moules pour au final obtenir deux moules différents, les différences étant obtenues par l'irradiation de ladite au moins une deuxième portion qui sera spécifique.

On peut aussi :
- irradier durant la première phase dite phase de base un premier motif précis de base et commun pour plusieurs moules, pour par exemple définir une partie fonctionnelle de la pièce à fabriquer (c'est-à-dire avec des contacts ou avec des interactions avec d'autres pièces d'un mécanisme, comme une dent d'une roue dentée, une surface d'impulsion ou un bec de blocage d'une palette...), et
- durant la deuxième phase dite phase spécifique, on peut irradier un deuxième motif (avec par exemple une basse résolution), un deuxième motif. Par exemple pour définir une partie spécifique et/ou non-fonctionnelle de la pièce à fabriquer (c'est-à-dire sans contacts ou sans interactions avec d'autres pièces d'un mécanisme, comme une baguette d'ancre, un bras ou une jante de roue dentée...). Une basse résolution est typiquement définie par la taille d'un spot de rayon d'irradiation et peut être supérieure à 0.5 µm, de préférence supérieure à 1 µm, de préférence supérieure à 2 µm, de préférence supérieure à 5 µm, de préférence supérieure à 10 µm, de préférence supérieure à 15 µm. Une basse résolution peut également être définie par une vitesse de balayage ou temps d'exposition. En particulier, on peut prévoir d'augmenter une vitesse de balayage ou réduire un temps d'exposition dans les parties où on peut autoriser une basse résolution. On peut prévoir un changement « brusque » de résolution (deux valeurs distinctes et séparées), mais on peut aussi prévoir une variation continue, pour passer de manière continue, plus ou moins rapide, d'une zone avec une première à une zone avec une deuxième résolution.

On peut noter que les deux phases distinctes d'irradiation peuvent être interverties, c'est-à-dire que la première phase dite phase de base peut être indifféremment réalisée avant ou après la deuxième phase dite phase spécifique. Ainsi, le procédé est très flexible et on peut ajuster les étapes et le flux de manière plus souple.

Le procédé de fabrication peut comprendre les caractéristiques suivantes, prises individuellement ou en combinaison.

Selon un mode de réalisation, le procédé peut comprendre une étape intercalaire entre les deux phases distinctes d'irradiation pouvant être interverties, c'est-à-dire entre la première phase dite phase de base et la deuxième phase dite phase spécifique, ou entre la deuxième phase dite phase spécifique et la première phase dite phase de base. Une telle étape intercalaire peut comprendre un séchage et/ou une cuisson de la résine photosensible.

Selon un mode de réalisation, la même lumière ou la même longueur d'onde ou le même type de lumière est utilisé pour effectuer les deux phases distinctes d'irradiation. Autrement dit, le même type d'irradiation est effectué lors des deux phases distinctes d'irradiation, la seule différence est la manière d'irradier : au travers d'un masque, ou avec une écriture directe. La même réaction chimique ou le même type de réaction chimique sur la résine photosensible est provoqué lors des deux phases distinctes d'irradiation. En particulier, la résine photosensible à irradier lors de l'une ou l'autre des deux phases distinctes d'irradiation est dans le même état initial (par exemple de réticulation) avant l'une ou l'autre des deux phases distinctes d'irradiation. Pour cette raison, il est tout à fait possible d'intervertir les deux phases distinctes d'irradiation.

Selon un mode de réalisation, l'étape intercalaire comprend un séchage seul. Selon un mode de réalisation, l'étape intercalaire comprend une cuisson seule. Selon un mode de réalisation, l'étape intercalaire est exempte de séchage. Selon un mode de réalisation, l'étape intercalaire est exempte de cuisson.

Selon un mode de réalisation, les deux phases distinctes d'irradiation pouvant être interverties sont effectuées de manière subséquente et/ou séquentielle et/ou directement l'une à la suite de l'autre, sans autre opération (par exemple d'irradiation ou de séchage ou de cuisson) sur la résine photosensible. C'est-à-dire qu'il peut n'y avoir aucun traitement sur la résine photosensible entre la première phase dite phase de base et la deuxième phase dite phase spécifique, ou entre la deuxième phase dite phase spécifique et la première phase dite phase de base. Bien entendu on peut prévoir un déplacement physique ou dans l'espace ou un recentrage du moule en cours de fabrication entre les deux phases distinctes d'irradiation pouvant être interverties.

Selon un mode de réalisation, la résine photosensible est une résine photosensible négative, par exemple du type SU-8. En particulier, la résine photosensible peut être une résine photosensible pouvant requérir un séchage pour évaporer des solvants, ou peut être une résine photosensible déposée ou laminée sous forme de film déjà solide ou assez visqueux n'ayant pas besoin de séchage.

En particulier, la résine photosensible n'est pas une résine photosensible dite à deux photons pour un procédé de lithographie à deux photons (Two-Photon Polymerization, TPP en langue anglaise).

Selon un mode de réalisation, la même couche de résine photosensible est irradiée lors des deux phases distinctes d'irradiation pouvant être interverties.

Selon un mode de réalisation, des parties distinctes (typiquement en vue de dessus) de la même couche de résine photosensible sont irradiées lors des deux phases distinctes d'irradiation pouvant être interverties. Ainsi, il est possible d'intervertir facilement les deux phases distinctes d'irradiation. Selon un mode de réalisation, une partie commune dite de recouvrement, typiquement agencée entre les parties distinctes est irradiée lors des deux phases distinctes d'irradiation pouvant être interverties.

Selon un mode de réalisation, le procédé comprend une étape consistant à prendre une référence géométrique entre la première phase et la deuxième phase. Ainsi, on peut réaligner ou repositionner le substrat de base pour que la deuxième portion soit correctement positionnée par rapport à la première portion.

Selon un mode de réalisation, la deuxième portion de résine est au moins partiellement adjacente ou attenante à la première portion de résine. On peut même prévoir un recouvrement (l'irradiation de la deuxième phase irradie à nouveau une partie de la première portion de résine).

Selon un mode de réalisation, dans la première phase, la source d'irradiation et la résine photosensible sont immobiles l'une par rapport à l'autre, ainsi que toute partie d'un dispositif de transmission de l'irradiation de la source d'irradiation à la résine photosensible. Dans la première phase, l'irradiation est « statique » : aucun mouvement n'est prévu ni imposé entre la source d'irradiation et la résine photosensible.

Selon un mode de réalisation, la surface de la deuxième portion représente au plus 50% de la surface de la première portion, de préférence au plus 40% de la surface de la première portion, de préférence au plus 20% de la surface de la première portion, de préférence au plus 10% de la surface de la première portion. Autrement dit, la deuxième phase permet de faire des finitions qui sont limitées en surface, pour ne pas affecter le temps total de fabrication.

Selon un mode de réalisation, dans la deuxième phase, le faisceau d'irradiation présente une résolution inférieure à 15 µm, de préférence inférieure à 10 µm, de préférence inférieure à 5 µm, de préférence inférieure à 2 µm, de préférence inférieure à 1 µm, de préférence inférieure à 0.5 µm.

Selon un mode de réalisation :
- dans la première phase, la première portion de résine irradiée correspond à un corps de la pièce d'horlogerie ou de la pièce de joaillerie,
- dans la deuxième phase, la deuxième portion de résine irradiée correspond à un contour de la pièce d'horlogerie ou de la pièce de joaillerie, ou à une périphérie de la pièce d'horlogerie ou de la pièce de joaillerie.

Selon un mode de réalisation :
- dans la première phase, au moins deux premières portions de résine distinctes et séparées sont irradiées et correspondent à au moins deux corps, de préférence identiques, d'au moins deux pièces d'horlogerie ou d'au moins deux pièces de joaillerie,
- dans la deuxième phase, au moins deux deuxièmes portions de résine sont irradiées et correspondent à au moins deux contours, de préférence différents, desdites au moins deux pièces d'horlogerie ou desdites au moins deux pièces de joaillerie, ou à au moins deux périphéries, de préférence différentes, desdites au moins deux pièces d'horlogerie ou desdites au moins deux pièces de joaillerie. On peut donc prévoir avec le masque d'irradier un même motif commun à plusieurs pièces d'horlogerie ou de joaillerie, et la deuxième phase permet d'irradier des motifs spécifiques et distinctifs. Les deux premières portions de résine distinctes et séparées peuvent être irradiées simultanément ou séquentiellement, et/ou les deux deuxièmes portions de résine peuvent être irradiées simultanément ou séquentiellement.

Selon un mode de réalisation, dans la deuxième phase, l'irradiation est effectuée par écriture directe avec un faisceau d'électrons, ou avec un faisceau laser, ou avec un faisceau de lumière UV, ou avec un faisceau de protons, ou avec un faisceau d'ions, et/ou l'irradiation est exempte d'utilisation d'un masque physique.

Selon un mode de réalisation :
- dans la première phase, ladite première portion présente une surface irradiée d'un seul tenant supérieure à 0,5 mm², de préférence supérieure à 0,7 mm², de préférence supérieure à 1 mm²,
- dans la deuxième phase, le faisceau d'irradiation présente une surface d'irradiation sur la résine photosensible d'au plus 0,5 mm², de préférence d'au plus 0,3 mm², de préférence d'au plus 0,1 mm², de préférence d'au plus 0,01 mm², de préférence d'au plus 0,001 mm².Selon un mode de réalisation, dans la deuxième phase, le faisceau d'irradiation balaye la deuxième portion ou dans lequel le faisceau d'irradiation est immobile et le substrat de base se déplace en référence au faisceau d'irradiation irradiant la deuxième portion.

Selon un mode de réalisation, la deuxième phase comprend un ajustement et/ou une modification d'une caractéristique d'irradiation du dit faisceau d'irradiation, tel qu'un ajustement et/ou une modification d'une focalisation du dit faisceau d'irradiation, comme par exemple une modification de la position relative d'un plan focal du dit faisceau d'irradiation par rapport à une surface externe de la résine photosensible, tel qu'un ajustement et/ou une modification d'une longueur d'onde du dit faisceau d'irradiation, tel qu'un ajustement et/ou une modification d'une résolution du dit faisceau d'irradiation, tel qu'un ajustement et/ou une modification d'une puissance d'irradiation ou d'une énergie d'irradiation du dit faisceau d'irradiation, ou tel qu'un ajustement de l'angle d'incidence du faisceau sur la plaque. Selon cette mise en œuvre, dans la deuxième phase, on peut prévoir de faire plusieurs irradiations séquentielles ou successives, en changeant au moins une caractéristique d'irradiation de sorte à spécifiquement irradier la résine à une profondeur particulière. On peut ainsi compenser des phénomènes de diffraction, réflexion, absorption et de distribution de l'énergie du faisceau lumineux (exemple : forme gaussienne du laser) au sein de la résine pour garantir une géométrie particulière (en particulier selon une direction de pénétration de l'irradiation dans la résine) des flancs de l'empreinte qui sera formée après développement de la résine. Selon un exemple particulier, on peut obtenir des flancs qui présentent une verticalité précise (à ± 1° par exemple), même si la couche de résine est épaisse (par exemple plus de 300 µm d'épaisseur, ou plus de 400 µm d'épaisseur, ou plus de 500 µm d'épaisseur, ou plus de 600 µm d'épaisseur). On peut très bien prévoir d'irradier plusieurs fois la même zone de résine (avec donc à chaque fois un réglage particulier pour irradier de manière préférée une profondeur particulière).

Selon un mode de réalisation :
- la première phase comprend l'utilisation d'un masque formé par une plaque gravée et définissant un motif d'irradiation figé,
- la deuxième phase comprend l'utilisation d'une valve lumineuse et/ou d'un miroir et/ou d'un modulateur de lumière et/ou d'un afficheur à cristaux liquides pour générer et/ou déplacer ledit faisceau d'irradiation.

Selon un mode de réalisation :
- la première phase définit un motif, de préférence convexe comme un disque, muni d'un trou traversant,
- la deuxième phase définit un motif complexe choisi parmi au moins un profil de denture, un profil de denture à dents fendues, un bras d'entrée ou de sortie ou une fourchette d'ancre, une structure flexible, une came, un ressort, un renvoi, une bascule.

Selon un mode de réalisation, le procédé de fabrication comprend au moins une étape consistant à texturer ladite au moins une couche de résine photosensible pour former au moins une empreinte pour former la pièce d'horlogerie ou la pièce de joaillerie.

Un deuxième aspect de l'invention se rapporte à un procédé de fabrication d'une pièce d'horlogerie ou d'une pièce de joaillerie, comprenant :
- la fabrication d'un moule de galvanoplastie ou de croissance métallique selon le premier aspect de l'invention,
- au moins une étape de galvanoplastie ou de croissance métallique dans le moule pour former la pièce d'horlogerie ou la pièce de joaillerie.

### Description des figures

D'autres caractéristiques et avantages de la présente invention apparaîtront plus clairement à la lecture de la description détaillée qui suit de mode(s) de réalisation de l'invention donné(s) à titre d'exemple(s) nullement limitatif(s) et illustré(s) par les dessins annexés, dans lesquels :
[fig. 1] représente une première étape d'un procédé de fabrication d'un moule de galvanoplastie ou de croissance métallique d'une pièce d'horlogerie ou d'une pièce de joaillerie avec la fourniture d'un substrat de base ;
[fig. 2] représente une deuxième étape d'un procédé de fabrication d'un moule de galvanoplastie ou de croissance métallique d'une pièce d'horlogerie ou d'une pièce de joaillerie avec la dépose d'une couche de résine photosensible sur le substrat de base ;
[fig. 3] représente une troisième étape d'un procédé de fabrication d'un moule de galvanoplastie ou de croissance métallique d'une pièce d'horlogerie ou d'une pièce de joaillerie avec une première phase comprenant une irradiation d'une première portion de la résine photosensible au travers d'un masque ;
[fig. 4] représente une quatrième étape d'un procédé de fabrication d'un moule de galvanoplastie ou de croissance métallique d'une pièce d'horlogerie ou d'une pièce de joaillerie avec une deuxième phase comprenant une irradiation d'une deuxième portion de la résine photosensible par un faisceau ;
[fig. 5] représente une cinquième étape d'un procédé de fabrication d'un moule de galvanoplastie ou de croissance métallique d'une pièce d'horlogerie ou d'une pièce de joaillerie avec le développement de la résine photosensible et la fourniture d'un moule prêt à être utilisé pour fabriquer par galvanoplastie ou par croissance métallique d'une pièce d'horlogerie ou d'une pièce de joaillerie;
[fig. 6] représente une étape d'un procédé de fabrication par galvanoplastie ou par croissance métallique d'une pièce d'horlogerie ou d'une pièce de joaillerie;
[fig. 7] représente une pièce d'horlogerie ou d'une pièce de joaillerie fabriquée par galvanoplastie ou par croissance métallique dans le moule obtenu à l'étape de la figure 5 ;
[fig. 8] représente un exemple de pièce d'horlogerie pouvant être fabriqué dans le moule obtenu à l'étape de la figure 5 ;
[fig. 9] représente, pour la pièce d'horlogerie de la figure 8, un exemple de portions de la résine photosensible pouvant être irradiées lors de la première phase de la figure 3 et lors de la deuxième phase de la figure 4, dans le cas d'une résine photosensible positive ;
[fig. 10] représente, pour la pièce d'horlogerie de la figure 8, un exemple de portions de la résine photosensible pouvant être irradiées lors de la première phase de la figure 3 et lors de la deuxième phase de la figure 4, dans le cas d'une résine photosensible négative.

### Description détaillée de mode(s) de réalisation

La figure 1 représente une première étape d'un procédé de fabrication d'un moule de galvanoplastie ou de croissance métallique d'une pièce d'horlogerie ou d'une pièce de joaillerie avec la fourniture d'un substrat de base 10, qui peut être par exemple une plaquette de silicium. On peut prévoir également que le substrat de base 10 comprenne une couche supérieure conductrice, ou d'amorçage catalytique.

La figure 2 représente une deuxième étape d'un procédé de fabrication d'un moule de galvanoplastie ou de croissance métallique d'une pièce d'horlogerie ou d'une pièce de joaillerie avec la dépose d'une couche de résine photosensible 20 sur le substrat de base 10. Dans le cas de la figure 2, on peut prévoir une résine photosensible 20 négative, comme une résine époxyde du type SU-8.

La figure 3 représente une troisième étape d'un procédé de fabrication d'un moule de galvanoplastie ou de croissance métallique d'une pièce d'horlogerie ou d'une pièce de joaillerie avec une première phase comprenant une irradiation d'une première portion de la résine photosensible 20 déposée à l'étape précédente au travers d'un masque 30. En particulier, à l'issue de l'étape de la figure 3, on obtient une première portion irradiée 21 de la résine photosensible 20 déposée à l'étape précédente. Cette première portion irradiée 21 ne sera donc pas dissoute à l'étape de développement dans le cas d'une résine négative. L'irradiation est effectuée au travers d'un masque 30 en négatif qu'il faut donc préalablement fabriquer et positionner au dessus de la résine photosensible 20. L'irradiation est effectuée avec une source lumineuse (par exemple un rayonnement UV de longueur d'onde 365 nm pour de la résine SU-8) pour irradier en une seule exposition toutes les parties appartenant à la première portion irradiée 21.

La figure 4 représente une quatrième étape d'un procédé de fabrication d'un moule de galvanoplastie ou de croissance métallique d'une pièce d'horlogerie ou d'une pièce de joaillerie avec une deuxième phase comprenant une irradiation par un faisceau lumineux d'une deuxième portion de la résine photosensible 20 déposée à l'étape de la figure 2. En particulier, on peut utiliser une source de rayonnement 40 qui génère un faisceau lumineux (par exemple un rayonnement UV de longueur d'onde 365 nm pour de la résine SU-8) pour former une deuxième portion irradiée 22 en balayant progressivement la résine photosensible 20 déposée à l'étape de la figure 2. On peut prévoir d'utiliser un faisceau de lumière structuré à l'aide de micromiroirs ou d'un écran.

Dans le détail, comme montré figure 4, on peut imposer un déplacement relatif entre la source de rayonnement 40 et la résine photosensible 20 pour progressivement irradier toutes les parties comprises dans la deuxième portion irradiée 22. Cette irradiation peut être effectuée en balayant les parties de la deuxième portion irradiée 22 (en déplaçant la source de rayonnement 40), ou en déplaçant le substrat de base 10. On peut prévoir aussi d'ajuster un angle d'incidence entre le faisceau lumineux et la résine à exposer (en inclinant la source lumineuse, et/ou le substrat).

On peut prévoir un recouvrement entre chaque passe du faisceau généré par la source de rayonnement 40 au sein de la deuxième portion irradiée 22, mais on peut aussi prévoir un recouvrement avec la première portion irradiée 21 : le faisceau généré par la source de rayonnement 40 peut tout à fait irradier à nouveau tout ou partie de la première portion irradiée 21. On comprend que la deuxième portion irradiée peut présenter une forme tout à fait spécifique : il suffit de programmer le chemin à parcourir par le faisceau lumineux. On peut également noter qu'on peut choisir une résolution très précise si des parties de la deuxième portion irradiée 22 doivent définir la pièce à fabriquer de manière précise.

La figure 5 représente une cinquième étape d'un procédé de fabrication d'un moule de galvanoplastie ou de croissance métallique d'une pièce d'horlogerie ou d'une pièce de joaillerie avec le développement de la résine photosensible et la fourniture d'un moule prêt à être utilisé pour fabriquer par galvanoplastie ou par croissance métallique d'une pièce d'horlogerie ou d'une pièce de joaillerie. En particulier, la figure 5 représente le moule obtenu une fois les recuits et irradiations effectués, et une fois la résine non exposée dissoute dans un solvant. On peut noter la présence d'empreintes définies dans la deuxième portion irradiée 22 (dont la géométrie est la plus précise) qui pourront servir de sites de croissance métallique.

La figure 6 représente la fin d'une étape d'un procédé de fabrication par galvanoplastie ou par croissance métallique d'une pièce 50 d'horlogerie ou d'une pièce de joaillerie. La pièce 50 peut être fabriquée par électrodéposition à partir du substrat de base 10 si celui-ci dispose d'une couche conductrice en surface, ou alors la pièce 50 peut être fabriquée par croissance autocatalytique.

La figure 7 représente une pièce 50 d'horlogerie ou d'une pièce de joaillerie fabriquée par galvanoplastie ou par croissance métallique dans le moule obtenu à l'étape de la figure 5, une fois la première partie irradiée 21 et la deuxième partie irradiée retirées du substrat de base 10, que l'on pourra aussi supprimer.

La figure 8 représente un exemple de pièce 50 d'horlogerie pouvant être fabriqué dans le moule obtenu à l'étape de la figure 5. Selon cet exemple particulier, la pièce 50 est une roue d'échappement. On peut noter que les extrémités des dents de la roue d'échappement doivent être réalisées de manière extrêmement précise, en raison des interactions avec les palettes de l'ancre, dans le cas d'un échappement à ancre par exemple.

La figure 9 représente, pour la pièce d'horlogerie de la figure 8, un exemple de portions de la résine photosensible pouvant être irradiées lors de la première phase de la figure 3 et lors de la deuxième phase de la figure 4, dans le cas d'une résine photosensible positive. Dans le cas de l'utilisation d'une résine photosensible positive pour réaliser le moule de fabrication, les parties irradiées seront dissoutes lors du développement et définiront les empreintes de moulage. Dans ce cas, comme le montre la figure 9, on peut choisir de former en une seule irradiation avec un masque la première portion irradiée 21 qui correspond à toute la pièce 50, sauf les extrémités des dents et la partie centrale du moyeu. La deuxième portion irradiée 22 pouvant former les extrémités des dents et la partie intérieure du moyeu, qui doivent être précises ou qui peuvent être spécifiques à un assemblage particulier.

La figure 10 représente, pour la pièce d'horlogerie de la figure 8, un exemple de portions de la résine photosensible pouvant être irradiées lors de la première phase de la figure 3 et lors de la deuxième phase de la figure 4, dans le cas d'une résine photosensible négative. Dans le cas de l'utilisation d'une résine photosensible négative pour réaliser le moule de fabrication, les parties irradiées ne seront pas dissoutes lors du développement et les parties non-irradiées seront dissoutes et définiront les empreintes de moulage. Dans ce cas, comme le montre la figure 10, on peut choisir de former en une seule irradiation avec un masque la première portion irradiée 21 qui correspond à toutes les parties du moule qui ne contactent pas la pièce 50. La deuxième portion irradiée 22 pouvant former toutes les parties du moule qui définissent las périphérie de la pièce 50, qui doivent être précises ou qui peuvent être spécifiques à un assemblage particulier.

### Application industrielle

Un procédé de fabrication d'un moule de galvanoplastie ou de croissance métallique d'une pièce d'horlogerie ou d'une pièce de joaillerie, un moule de galvanoplastie ou de croissance métallique d'une pièce d'horlogerie ou d'une pièce de joaillerie, et une pièce d'horlogerie ou une pièce de joaillerie selon la présente invention, et leur fabrication, sont susceptibles d'application industrielle.

On comprendra que diverses modifications et/ou améliorations évidentes pour l'homme du métier peuvent être apportées aux différents modes de réalisation de l'invention décrits dans la présente description sans sortir du cadre de l'invention.

En particulier, on peut noter que le moule de fabrication peut être multiniveaux. On peut aussi prévoir des étapes de nettoyage intermédiaires, de dépôts de couches conductrices.

## Revendications

1. Procédé de fabrication d'un moule de galvanoplastie ou de croissance métallique d'une pièce (50) d'horlogerie ou de joaillerie, comprenant les étapes consistant à :
- se munir d'un substrat de base (10),
- déposer au moins une couche de résine photosensible (20) sur le substrat de base (10),
- irradier la résine photosensible (20),
**caractérisé en ce que** l'irradiation de la résine photosensible (20) comprend au moins deux phases distinctes d'irradiation pouvant être interverties et consistant à :
dans une première phase dite phase de base :
- positionner un masque (30) entre une source d'irradiation et la résine photosensible (20),
- irradier une première portion dite portion de base (21) de la résine photosensible (20) au travers du masque (30),
dans une deuxième phase dite phase spécifique :
- irradier au moins une deuxième portion dite portion spécifique (22) de la résine photosensible (20) en irradiant de manière directe la résine, par exemple en imposant un déplacement relatif entre un faisceau d'irradiation et la résine photosensible (20).

2. Procédé de fabrication selon la revendication 1, dans lequel, dans la première phase, la source d'irradiation et la résine photosensible (20) sont immobiles l'une par rapport à l'autre, ainsi que toute partie d'un dispositif de transmission de l'irradiation de la source d'irradiation à la résine photosensible (20).

3. Procédé de fabrication selon l'une des revendications 1 ou 2, dans lequel la surface de la deuxième portion (22) représente au plus 50% de la surface de la première portion (21), de préférence au plus 40% de la surface de la première portion (21), de préférence au plus 20% de la surface de la première portion (21), de préférence au plus 10% de la surface de la première portion (21).

4. Procédé de fabrication selon l'une des revendications 1 à 3, dans lequel, dans la deuxième phase, le faisceau d'irradiation présente une résolution inférieure à 15 µm, de préférence inférieure à 10 µm, de préférence inférieure à 5 µm, de préférence inférieure à 2 µm, de préférence inférieure à 1 µm, de préférence inférieure à 0.5 µm.

5. Procédé de fabrication selon l'une des revendications 1 à 4, dans lequel :
- dans la première phase, la première portion (21) de résine irradiée correspond à un corps de la pièce (50) d'horlogerie ou de joaillerie,
- dans la deuxième phase, la deuxième portion (22) de résine irradiée correspond à un contour de la pièce (50) d'horlogerie ou de joaillerie, ou à une périphérie de la pièce (50) d'horlogerie ou de joaillerie.

6. Procédé de fabrication selon l'une des revendications 1 à 5, dans lequel :
- dans la première phase, au moins deux premières portions (21) de résine distinctes et séparées sont irradiées et correspondent à au moins deux corps, de préférence identiques, d'au moins deux pièces (50) d'horlogerie ou de joaillerie,
- dans la deuxième phase, au moins deux deuxièmes portions (22) de résine sont irradiées et correspondent à au moins deux contours, de préférence différents, desdites au moins deux pièces (50) d'horlogerie ou de joaillerie, ou à au moins deux périphéries, de préférence différentes, desdites au moins deux pièces (50) d'horlogerie ou de joaillerie.

7. Procédé de fabrication selon l'une des revendications 1 à 6, dans lequel dans la deuxième phase, l'irradiation est effectuée par écriture directe avec un faisceau d'électrons, ou avec un faisceau laser, ou avec un faisceau de lumière UV, ou avec un faisceau d'irradiation structuré à l'aide de micromiroirs ou d'un écran, ou avec un faisceau de protons, ou avec un faisceau d'ions, et/ou l'irradiation est exempte d'utilisation d'un masque physique.

8. Procédé de fabrication selon l'une des revendications 1 à 7, dans lequel :
- dans la première phase, ladite première portion (21) présente une surface irradiée d'un seul tenant supérieure à 0,5 mm², de préférence supérieure à 0,7 mm², de préférence supérieure à 1 mm²,
- dans la deuxième phase, le faisceau d'irradiation présente une surface d'irradiation sur la résine photosensible (20) d'au plus 0,5 mm², de préférence d'au plus 0,3 mm², de préférence d'au plus 0,1 mm², de préférence d'au plus 0,01 mm², de préférence d'au plus 0,001 mm².

9. Procédé de fabrication selon l'une des revendications 1 à 8, dans lequel dans la deuxième phase, le faisceau d'irradiation balaye la deuxième portion (22) ou dans lequel le faisceau d'irradiation est immobile et le substrat de base (10) se déplace en référence au faisceau d'irradiation irradiant la deuxième portion (22), ou dans lequel le faisceau d'irradiation est structuré à l'aide de micromiroirs ou d'un écran.

10. Procédé de fabrication selon l'une des revendications 1 à 9, dans lequel la deuxième phase comprend un ajustement et/ou une modification d'une caractéristique d'irradiation du dit faisceau d'irradiation, tel qu'un ajustement et/ou une modification d'une focalisation du dit faisceau d'irradiation, comme par exemple une modification de la position relative d'un plan focal du dit faisceau d'irradiation par rapport à une surface externe de la résine photosensible (20), tel qu'un ajustement et/ou une modification d'une longueur d'onde du dit faisceau d'irradiation, tel qu'un ajustement et/ou une modification d'une résolution du dit faisceau d'irradiation, tel qu'un ajustement et/ou une modification d'une puissance d'irradiation ou d'une énergie d'irradiation du dit faisceau d'irradiation.

11. Procédé de fabrication selon l'une des revendications 1 à 10, dans lequel :
- la première phase comprend l'utilisation d'un masque (30) formé par une plaque gravée et définissant un motif d'irradiation figé,
- la deuxième phase comprend l'utilisation d'une valve lumineuse et/ou d'un miroir et/ou d'un modulateur de lumière et/ou d'un afficheur à cristaux liquides pour générer et/ou déplacer ledit faisceau d'irradiation.

12. Procédé de fabrication selon l'une des revendications 1 à 11, dans lequel :
- la première phase définit un motif, de préférence convexe comme un disque, muni d'un trou traversant,
- la deuxième phase définit un motif complexe choisi parmi au moins un profil de denture, un profil de denture à dents fendues, un bras d'entrée ou de sortie ou une fourchette d'ancre, une structure flexible.

13. Procédé de fabrication selon l'une des revendications 1 à 12, comprenant au moins une étape consistant à texturer ladite au moins une couche de résine photosensible (20) pour former au moins une empreinte pour former la pièce (50) d'horlogerie ou de joaillerie.

14. Procédé de fabrication d'une pièce (50) d'horlogerie ou de joaillerie, comprenant :
- la fabrication d'un moule de galvanoplastie ou de croissance métallique selon l'une des revendications 1 à 13,
- au moins une étape de galvanoplastie ou de croissance métallique dans le moule pour former la pièce (50) d'horlogerie ou de joaillerie.
